# EUROPÄISCHE PATENTSCHRIFT

(11) **EP 0 965 550 B1**
(45) Veröffentlichungstag und Bekanntmachung des Hinweises auf die Patenterteilung: **26.09.2001**
(21) Anmeldenummer: 98111139.6
(22) Anmeldetag: 17.06.1998
(51) Int. Cl.: B65H 45/14

(54) **Bogenanschlag für eine Falztasche**
Sheet stop for a folding bag
Butée pour feuille pour une poche de pliage

(43) Veröffentlichungstag der Anmeldung: 22.12.1999
(73) Patentinhaber: MASCHINENBAU OPPENWEILER BINDER GmbH & CO., 71570 Oppenweiler (DE)
(72) Erfinder: Dannemann, Georg-Dietrich, 71522 Backnang (DE); Krause, Matthias, 74535 Mainhardt (DE); Schauer, Erich, 71642 Ludwigsburg (DE)
(74) Vertreter: Finck, Dieter, Dr.Ing.

(56) Entgegenhaltungen:
- DE-A- 1 561 187
- DE-A- 1 961 479
- DE-C- 4 329 686

## Beschreibung

Die Erfindung betrifft einen Bogenanschlag für eine Falztasche, der sich über die Breite der Falztasche erstreckt und an seitlichen Stellgliedern für eine Verstellung zwischen einer Bogenanschlagsstellung innerhalb der Falztasche und einer Bogenweichenstellung am Mund der Falztasche befestigt ist.

Bei einem solchen, aus der DE 43 29 686 C bekannten Bogenanschlag, der mit Hilfe der seitlichen Stellglieder mechanisch oder elektronisch gesteuert in Längsrichtung der Falztasche verstellt wird, bilden falztaschenmundseitige Finger den Bogenanschlag und in der vordersten Stellung des Bogenanschlags eine Bogenweiche, indem sie verzahnend in ein oberes Taschenmundstück eingreifen und mit ihm eine Bogenleitfläche bilden.

Wenn nun eine Stauchfalzmaschine mit Falztaschen mit derartigen Bogenanschlägen bei einer Doppelstromverarbeitung eingesetzt werden soll, d.h. zwei nebeneinander der Falzmaschine gleichzeitig zugeführte Falzbogen gefalzt werden sollen, muß eine Feinjustierung des Bogenanschlags für jeden Falzbogen möglich sein, um Falzlängendifferenzen bzw. Falzwinkeldifferenzen ausgleichen zu können. Um dies zu erreichen, werden an den Bogenanschlag falztaschenmundseitig zwei Zusatzanschläge geklemmt. Jeder Zusatzanschlag ist getrennt vom anderen mit Hilfe einer gesondert vorgesehenen Verstelleinrichtung in Längsrichtung der Falztasche geringfügig verstellbar. Die Stelleinrichtung besteht aus einer Schraube, die an einem Ende eines Anschlagbügels angreift, der am Körper des Zusatzanschlags in Längsrichtung der Falztasche dadurch verschiebbar ist, daß die Schraube mit ihrem Gewinde in eine Gewindebohrung eingreift, die in einem am Zusatzanschlag festgelegten Fortsatz ausgebildet ist.

Mit dieser Anordnung läßt sich eine getrennte Beeinflussung der Bogen des Doppelstroms vornehmen. Aufgrund der aufgeklemmten Zusatzanschläge ist jedoch ein Vorfahren des Bogenanschlags in seine vorderste Stellung zur Bildung einer Bogenweiche nicht mehr möglich, d.h. die Automatisierung der Umstellung des Bogenanschlags zwischen seiner Falztaschenfunktion und seiner Bogenweichenfunktion geht verloren.

Die der Erfindung zugrunde liegende Aufgabe besteht darin, den Bogenanschlag für eine Falztasche so auszubilden, daß unter Beibehaltung der Automatisierung der Falztaschen/Bogenweichenumstellung eine Feinjustierung zum Ausgleich eventueller Falzlängendifferenzen oder Falzwinkeldifferenzen im Doppelstrombetrieb möglich ist.

Diese Aufgabe wird ausgehend von dem Bogenanschlag der eingangs genannten Art durch einen Basisträger, an dem falztaschenmundseitig wenigstens ein Grundstellungskontakt angeordnet ist, durch zwei im wesentlichen gleichlange Anschlagteile, die auf dem Basisträger sich über die Breite der Falztasche erstreckend unter Bildung einer stirnseitigen mittleren Trennfuge angeordnet sind, und durch wenigstens eine jedem Anschlagteil zugeordnete eigene Stelleinrichtung zum Feinverstellen des jeseiligen Anschlagteils unabhängig von dem anderen zwischen einer Grundstellung anliegend an dem Grundstellungskontakt des Basisträgers und einer in Längsrichtung der Falztasche davon entfernten Stellung gelöst.

Der Grundstellungskontakt ist dabei vorteilhafterweise eine sich über die Breite der Falztasche erstreckende basisträgerfeste Leiste, der ein an jedem Anschlagteil falztaschenmundseitig ausgebildete Kontaktfläche zugeordnet ist.

Zweckmäßigerweise sind jedem Anschlagteil zwei Stelleinrichtungen zugeordnet, die jeweils im Bereich seiner stirnseitigen Enden vorgesehen sind, wodurch eine stabile gleichförmige Verstellung ohne Verkanten gewährleistet ist.

Bei einer bevorzugten Ausgestaltung weist jede Stelleinrichtung ein falztaschenmundseitiges Widerlager am Anschlagteil mit einer durchgehenden Gewindebohrung, ein im Abstand vom Widerlager angeordnetes, basisträgerfestes Widerlagerelement, das durch ein sich in Längsrichtung der Falztasche erstreckendes Langloch im Anschlagteil hindurchgeführt ist und mit einer Durchgangsbohrung versehen ist, sowie eine Justierschraube auf, deren Stellkopf am Widerlagerelement anliegt, deren Schaft durch die Durchgangsbohrung hindurchgeht, deren Gewinde mit der Gewindebohrung und dem falztschenmundseitigen Widerlager in Gewindeeingriff steht und um die herum zwischen Widerlager und Widerlagerelement eine Schraubendruckfeder angeordnet ist.

Wenn beide Anschlagteile mit ihrer Kontaktfläche an dem leistenförmigen Grundstellungskontakt am Basisträger anliegen, sind sie in Breitenrichtung der Falztasche fluchtend zueinander ausgerichtet und können gemeinsam mit Hilfe der mechanisch oder elektrisch gesteuerten seitlichen Stellglieder zwischen einer ausgewählten Anschlagstellung und einer Bogenweichenstellung verstellt werden. In der ausgewählten Anschlagstellung ist mit Hilfe der jedem der beiden Anschlagteile zugeordneten Stelleinrichtungen unabhängig voneinander eine Feinjustierung möglich, die den Ausgleich von Falzlängendifferenzen bzw. Falzwinkeldifferenzen im Doppelstrombetrieb zuläßt. Die Feinjustierung erfolgt dabei durch die Bedienungsperson der Falzmaschine von Hand durch entsprechendes Drehen am Stellknopf der Justierschrauben, wobei diese Verstellung trotz des aufgrund der Taschenfalzmaschinenkonstruktion bedingten geringen freien Raums problemlos ausgeführt werden kann.

Anhand von Zeichnungen wird ein Ausführungsbeispiel der Erfindung näher erläutert. Es zeigt:
- Fig. 1: eine Draufsicht auf einen Bogenanschlag in der erfindungsgemäßen Ausgestaltung und
- Fig. 2: den Schnitt II-II von Fig. 1.

Der in Fig. 1 und 2 gezeigte Bogenanschlag hat einen sich über der Breite einer nicht gezeigten Falztasche erstreckenden Basisträger 6, von dem falztaschenmundseitig ein leistenförmiger Grundstellungskontakt 12 hochsteht. Auf dem Basiskörper 6 ist ein Anschlag angeordnet, der in Breitenrichtung der Falztasche unterteilt ist, so daß zwei Anschlagteile 7 und 8 gebildet werden, die etwa falztaschenmittig durch eine stirnseitige Trennfuge 20 getrennt sind. Jedes Anschlagteil 7 bzw. 8 trägt falztaschenmundseitige Anschlagelemente, die endseitig für ihre Funktion als Bogenweiche abgerundet sind.

Wie aus Fig. 1 zu ersehen ist, ist jedem Anschlagteil 7 bzw. 8 eine Stelleinrichtung jeweils im Bereich eines stirnseitigen Endes zugeordnet, d.h. jedes Anschlagteil 7 bzw. 8 hat zwei endseitige Stelleinrichtungen.

Die Anschlagteile 7 und 8 sind gleich ausgebildet, so daß im folgenden nur das Anschlagteil 8 näher beschrieben wird. Das Anschlagteil 8 hat falztaschenmundseitig eine Kontaktfläche 11, die bei fluchtender Ausrichtung beider Anschlagteile 7 und 8 an dem leistenförmigen Grundstellungskontakt 12 des Basisträgers 6 anliegen. Die Stelleinrichtungen der Anschlagteile 7 und 8 sind gleich ausgebildet, so daß im folgenden nur eine beschrieben wird.

Die eine Stelleinrrichtung des Anschlagteils 8 hat im Abstand von dem Basisträger 6 ein Widerlager 13 mit einer Gewindebohrung 14. An dem Basisträger 6 ist im Abstand von seinem Grundstellungskontakt 12 in Längsrichtung der Falztasche gesehen ein zylinderförmig ausgebildetes Widerlagerelement 16 festgelegt, welches sich durch ein in Falztaschenlängsrichtung verlaufendes Langloch 9 im Anschlagteil 8 erstreckt und eine Durchgangsbohrung 17 aufweist.

Durch die Durchgangsbohrung 17 im Widerlagerelement 16 erstreckt sich eine Justierschraube 10 so, daß ihr Stellkopf 19 am Widerlagerelement 16 angreift, ihr Schaft 18 durch die Durchgangsbohrung 17 drehbar und längsverschiebbar hindurchgeht und ihr Außengewinde am Schaft 18 mit der Gewindebohrung 14 des Widerlagers 13 in Eingriff steht, wobei der Schaft 18 zwischen dem Widerlager 13 und dem Widerlagerelement 16 von einer Schraubendruckfeder 15 umschlossen ist.

In der in Fig. 2 gezeigten Stellung sind beide Anschlagteile 7 und 8 fluchtend zueinander ausgerichtet. Sie liegen mit ihren Kontaktflächen 11 an dem leistenförmigen Grundstellungskontakt 12 des Basisträgers 6 an, so daß dieser als gemeinsamer Bogenanschlag in die durch die zu falzenden Bogen vorgegebene Bogenanschlagstellung in der Falztasche mittels mechanischer oder elektronisch gesteuerter Stellglieder gebracht werden kann. Außerdem kann der Bogenanschlag als Ganzes in die vorderste Bogenweichenstellung bewegt werden.

Wenn eine Kompensierung von Falzlängendifferenzen oder Falzwinkeldifferenzen bei einer Bogenzufuhr im Doppelstrom nötig wird, nimmt die Bedienungsperson die Feinjustierung durch entsprechende Drehung des Stellknopfes 19 der Justierschraube 10 vor, wodurch das jeweilige Anschlagteil 7 bzw. 8 in Falztaschenlängsrichtung bezüglich des Basisträgers 6 verschoben wird, was dadurch möglich ist, daß sich das Widerlagerelement 16 durch das Langloch 9 im Anschlagteil 7 bzw. 8 hindurch erstreckt, wobei die Grenzen der Feinjustierung durch die Länge des Langlochs 9 vorgegeben sind.

## Patentansprüche

1. Bogenanschlag für eine Falztasche, der sich über die Breite der Falztasche erstreckt und an seitlichen Stellgliedern für eine Verstellung zwischen einer Bogenanschlagstellung innerhalb der Falztasche und einer Bogenweichenstellung am Mund der Falztasche befestigt ist, **gekennzeichnet**
- durch einen Basisträger (6), an dem falztaschenmundseitig wenigstens ein Grundstellungskontakt (12) angeordnet ist,
- durch zwei im wesentlichen gleichlange Anschlagteile (7, 8), die auf dem Basisträger (6) sich über die Breite der Falztasche erstreckend unter Bildung einer stirnseitigen mittigen Trennfuge (20) angeordnet sind, und
- durch wenigstens eine jedem Anschlagteil (7, 8) zugeordnete eigene Stelleinrichtung zum Feinverstellen des jeweiligen Anschlagteils (7, 8) unabhängig von dem anderen zwischen einer Grundstellung anliegend an dem Grundstellungskontakt (12) des Basisträgers (6) und einer in Längsrichtung der Falztasche davon entfernten Stellung.

2. Bogenanschlag nach Anspruch 1, **dadurch gekennzeichnet, daß** der Grundstellungskontakt (12) eine sich über die Breite der Falztasche erstreckende basisträgerfeste Leiste ist, der eine an jedem Anschlagteil (7, 8) falztaschenmundseitig ausgebildete Kontaktfläche (11) zugeordnet ist.

3. Bogenanschlag nach Anspruch 1 oder 2, **dadurch gekennzeichnet, daß** jedem Anschlagteil (7, 8) zwei Stelleinrichtungen zugeordnet sind, die jeweils im Bereich seiner stirnseitigen Enden vorgesehen sind.

4. Bogenanschlag nach Anspruch 3, **dadurch gekennzeichnet, daß** jede Stelleinrichtung
- ein falztaschenmundseitiges Widerlager (13) am Anschlagteil (7, 8) mit einer durchgehenden Gewindebohrung (14),
- ein in Falztaschenlängsrichtung im Abstand vom Widerlager (13) angeordnetes, basisträgerfestes Widerlagerelement (16), das durch ein sich in Längsrichtung der Falztasche erstreckendes Langloch im Anschlagteil (7, 8) hindurchgeführt ist und mit einer Durchgangsbohrung (17) versehen ist, und
- eine Justierschraube (10) aufweist, deren Stellkopf (19) am Widerlagerelement (16) anliegt, deren Schaft (18) durch die Durchgangsbohrung (17) hindurchgeht, deren Gewinde mit der Gewindebohrung (14) im falztaschenmundseitigen Widerlager (13) in Gewindeeingriff steht und um die herum zwischen Widerlager (13) und Widerlagerelement (16) eine Schraubdruckfeder (15) angeordnet ist.

## Claims

1. Sheet stop for a buckle plate, which extends over the width of the buckle plate and which is fixed to lateral adjustment members for adjustment between a sheet stop position within the buckle plate and a sheet deflector position at the plate-lip of the buckle plate, **characterised**
- by a base carrier (6), on which at least one base position contact (12) is arranged at the location of the plate-lip of the buckle plate,
- by two stop elements (7, 8) which are substantially of the same length and which are arranged on the base carrier (6) in such a manner that they extend over the width of the buckle plate, with formation of a central partition line (20) on the end face, and
- by at least one individual adjustment device, which is associated with each stop element (7, 8), for the fine adjustment of each stop element (7, 8), independently of the other, between a base position, abutting the base position contact (12) of the base carrier (6), and a position which is spaced therefrom in the longitudinal direction of the buckle plate.

2. Sheet stop according to claim 1, **characterised in that** the base position contact (12) is a rail which is fixed to the base carrier and which extends over the width of the buckle plate and with which is associated a contact face (11), which is formed on each stop element (7, 8) at the location of the plate-lip of the buckle plate.

3. Sheet stop according to claim 1 or 2, **characterised in that** two adjustment devices are associated with each stop element (7, 8) and are provided in the region of the end faces thereof.

4. Sheet stop according to claim 3, **characterised in that** each adjustment device has
- an abutment (13) at the stop element (7, 8), which abutment is at the location of the plate-lip of the buckle plate and which has a threaded drilled through-hole (14),
- an abutment element (16) which is fixed to the base carrier and which is spaced from the abutment (13) in the longitudinal direction of the buckle plate and which is guided through an elongate hole, which extends in the longitudinal direction of the buckle plate, in the stop element (7, 8) and which is provided with a drilled through-hole (17), and
- an adjusting screw (10) whose adjusting head (19) abuts the abutment element (16) and whose shaft (18) passes through the drilled through-hole (17) and whose thread is in threaded engagement with the threaded drilled hole (14) in the abutment (13) at the location of the plate-lip of the buckle plate, and around which a helical compression spring (15) is arranged between the abutment (13) and the abutment element (16).

## Revendications

1. Butée pour feuille pour une poche de pliage, qui s'étend sur la largeur de la poche de pliage et est fixée sur des éléments de réglage latéraux prévus pour un déplacement entre une position de butée pour feuille à l'intérieur de la poche de pliage et une position d'aiguillage de feuille au niveau de l'ouverture de la poche de pliage, **caractérisée**
- par un support de base (6) sur lequel est situé au moins un contact de position initiale (12) sur le côté de l'ouverture de la poche de pliage,
- par deux pièces de butée (7, 8) essentiellement de même longueur qui, s'étendant sur la largeur de la poche de pliage, sont situées sur le support de base (6) en formant une fente de séparation (20) centrale sur le côté frontal, et
- par au moins un dispositif de réglage associé en propre à chaque pièce de butée (7, 8) en vue du réglage de précision de la pièce de butée respective (7, 8), indépendamment de l'autre, entre une position initiale contiguë au contact de position initiale (12) du support de base (6) et une position éloignée de celle-ci dans la direction longitudinale de la poche de pliage.

2. Butée pour feuille selon la revendication 1, **caractérisée en ce que** le contact de position initiale (12) est un rebord fixe sur le support de base et s'étendant sur la largeur de la poche de pliage, et auquel est associée une surface de contact (11) formée sur chaque pièce de butée (7, 8) sur le côté de l'ouverture de la poche de pliage.

3. Butée pour feuille selon l'une des revendications 1 ou 2, **caractérisée en ce que** deux dispositifs de réglage sont associés à chaque pièce de butée (7, 8), lesquels dispositifs sont prévus à chaque fois dans la zone de ses extrémités frontales.

4. Butée pour feuille selon la revendication 3, **caractérisée en ce que** chaque dispositif de réglage comprend
- un appui (13) sur la pièce de butée (7, 8), situé sur le côté de l'ouverture de la poche de pliage et pourvu d'un alésage taraudé (14) traversant,
- un élément d'appui (16) fixe sur le support de base et situé à une distance de l'appui (13) dans la direction longitudinale de la poche de pliage, lequel élément d'appui (16) passe à travers un trou oblong s'étendant dans la pièce de butée (7, 8) dans la direction longitudinale de la poche de pliage et est pourvu d'un alésage de passage (17), et
- une vis de réglage (10) dont la tête de réglage (19) est contiguë à l'élément d'appui (16), dont la tige (18) passe à travers l'alésage de passage (17), dont le filet est en prise avec l'alésage taraudé (14) dans l'appui (13) sur le côté de l'ouverture de la poche de pliage et qui est entourée par un ressort cylindrique de pression (15) entre l'appui (13) et l'élément d'appui (16).
